# FASCICULE DE BREVET EUROPEEN

(11) **EP 4 310 876 B1**
(45) Date de publication et mention de la délivrance du brevet: **04.03.2026**
(21) Numéro de dépôt: 23186628.6
(22) Date de dépôt: 20.07.2023
(51) Int. Cl.: H01H 9/22, H01H 31/12, H01H 85/54

(54) **APPAREILLAGE ELECTRIQUE DE COUPURE DU TYPE SECTIONNEUR A FUSIBLE NH**
ELEKTRISCHES SCHALTGERÄT VOM TYP TRENNSCHALTER MIT NH-SICHERUNG
ELECTRICAL SWITCHGEAR OF THE NH FUSE-DISCONNECTOR TYPE

(30) Priorité: 22.07.2022 FR 2207560
(43) Date de publication de la demande: 24.01.2024
(73) Titulaire: HAGER-ELECTRO SAS, 67210 Obernai (FR)
(72) Inventeur: BOJDA, Jocelyn, 67000 STRASBOURG (FR); UEBERSCHLAG, Antoine, 67140 BOURGHEIM (FR); VIEGAS, Louis, 67310 WASSELONNE (FR)
(74) Mandataire: Ipsilon

(56) Documents cités:
- EP-A1- 2 733 717
- EP-A2- 1 246 213
- DE-A1- 19 707 606

## Description

L'invention concerne le domaine des appareillages électriques de coupure du type sectionneur à fusible NH.

Pour sécuriser un appareillage électrique de coupure du type sectionneur à fusible NH, il est connu de prévoir un organe de déblocage qui a pour fonction d'éviter la sortie du porte-fusible de la base notamment lors du sectionnement. Ainsi, l'organe de déblocage doit être actionné volontairement par l'utilisateur pour autoriser la sortie du porte-fusible de la base.

Le document EP2428972A2 divulgue un sectionneur électrique qui comprend un organe de blocage qui se présente sous la forme d'une spatule montée pivotante. Cette solution présente l'inconvénient d'être réalisée dans une pièce supplémentaire et donc de présenter des coûts supplémentaires notamment pour la réalisation d'un moule. En outre, la pièce supplémentaire pourrait être oubliée ou mal assemblée, ce qui n'est pas souhaitable.

Le document EP1246213A2 divulgue une unité de verrouillage qui comprend deux cames de verrouillage extérieures qui sont chacune assemblées dans un trou situé dans la paroi latérale de la cage. Dans cet exemple, il est aussi nécessaire de recourir à une pièce supplémentaire ce qui présente les même inconvénients évoqués précédemment.

La présente invention a pour but de pallier au moins l'un de ces inconvénients et de proposer une solution ergonomique.

A cet effet, l'invention concerne un appareillage électrique de coupure du type sectionneur à fusible NH selon la revendication 1.

L'invention sera mieux comprise, grâce à la description ci-après, qui se rapporte à plusieurs modes de réalisation préférés, donnés à titre d'exemples non limitatifs, et expliqués avec référence aux dessins schématiques annexés, dans lesquels :
[Fig. 1] la figure 1 représente une vue en perspective et en coupe d'une portion d'un appareillage électrique de coupure selon l'invention dans une position dite de contact fermé,
[Fig. 2] la figure 2 représente une vue de côté de la portion de l'appareillage électrique de coupure selon l'invention représentée à la figure 2,
[Fig. 3] la figure 3 représente une vue en perspective et en coupe d'une portion d'un appareillage électrique de coupure selon l'invention dans une position intermédiaire,
[Fig. 4] la figure 4 représente une vue de côté de la portion de l'appareillage électrique de coupure selon l'invention représentée à la figure 3,
[Fig. 5] la figure 5 représente une vue en perspective et en coupe d'une portion d'un appareillage électrique de coupure selon l'invention dans une position dite de contact ouvert et comportant un organe de verrouillage dans la position verrouillée,
[Fig. 6] la figure 6 représente une vue de côté de la portion de l'appareillage électrique de coupure selon l'invention représentée à la figure 5,
[Fig. 7] la figure 7 représente une vue en perspective et en coupe d'une portion d'un appareillage électrique de coupure selon l'invention dans une position dite de contact ouvert et comportant un organe de verrouillage dans la position déverrouillée,
[Fig. 8] la figure 8 représente une vue de côté de la portion de l'appareillage électrique de coupure selon l'invention représentée à la figure 7,
[Fig. 9] la figure 9 représente une vue en perspective et en coupe d'une portion d'un appareillage électrique de coupure selon l'invention dans une position démontée,
[Fig. 10] la figure 10 représente une vue de côté de la portion de l'appareillage électrique de coupure selon l'invention représenté à la figure 9,
[Fig. 11] la figure 11 représente une vue en perspective et en coupe d'une portion d'un appareillage électrique de coupure selon l'invention dans une position d'insertion,
[Fig. 12] la figure 12 représente une vue de côté de la portion de l'appareillage électrique de coupure selon l'invention représenté à la figure 11,
[Fig. 13] la figure 13 représente une vue en perspective d'une extrémité supérieure du porte-fusible de l'appareillage électrique de coupure selon l'invention,
[Fig. 14] la figure 14 représente une vue de côté de l'extrémité supérieure du porte-fusible de l'appareillage électrique de coupure selon l'invention,
[Fig. 15] la figure 15 représente une vue en perspective et en coupe de la base de l'appareillage électrique de coupure selon l'invention montrant une patte saillante,
[Fig. 16] la figure 16 représente une vue en coupe de la base illustrée à la figure 15,
[Fig. 17] la figure 17 représente une vue en perspective de dessus d'un capuchon pour une manette de l'appareillage électrique de coupure selon l'invention, et
[Fig. 18] la figure 18 représente une vue en perspective de dessous d'un capuchon pour une manette de l'appareillage électrique de coupure selon l'invention.

Un appareillage électrique de coupure du type sectionneur à fusible NH comprend au moins :
un porte-fusible 1 comprenant un couvercle 2 comportant une face avant 3 et une face de réception 4 agencée pour recevoir au moins un fusible,
un organe de verrouillage 5 comprenant une manette 6 et une portion de verrouillage 7, la manette 6 débouchant sur la face avant 3 et la portion de verrouillage 7 étant saillante de la face de réception 4,
une base 8 comprenant au moins une zone d'accueil 9 agencée pour recevoir au moins en partie ledit au moins un porte-fusible 1 et comprenant un fond 19,
le porte-fusible 1 étant mobile relativement à la base 8 selon :
une position dite de contact fermé PON (figures 1 et 2), dans laquelle ledit au moins un porte-fusible 1 est reçu dans ladite zone d'accueil 9,
une position dite de contact ouvert POFF (figures 5 à 8), dans laquelle ledit aumoins un porte-fusible 1 est disposé au-dessus de ladite zone d'accueil 9.

Conformément à l'invention, ledit appareillage électrique de coupure est caractérisé en ce que :
la portion de verrouillage 7 comprend des premiers moyens de guidage et la base 8 comprend des deuxièmes moyens de guidage agencés pour coopérer avec les premiers moyens de guidage,
la portion de verrouillage 7 est montée mobile en translation relativement à ladite base 8 par les premiers et deuxièmes moyens de guidage entre la position dite de contact fermé PON et la position dite de contact ouvert POFF selon une première direction D1 sensiblement perpendiculaire au fond 19, et
les premiers moyens de guidage et/ou les deuxièmes moyens de guidage comportent des moyens de blocage agencés pour stopper le mouvement de translation de la portion de verrouillage 7 relativement à la base 8 par l'intermédiaire des premiers et deuxièmes moyens de guidage dans la position dite de contact ouvert POFF de sorte à empêcher le retrait du porte-fusible 1 de la base 8 dans une position verrouillée PV de l'organe de verrouillage 5.

Avantageusement, lors du passage de la position dite de contact fermé PON à la position dite de contact ouvert POFF du porte-fusible 1, la portion de verrouillage 7 est déplacée en translation à l'aide des premiers et deuxièmes moyens de guidage selon la première direction D1 relativement au fond 19 de la base 8, comme l'illustrent les figures 1 à 6. En particulier, les figures 3 et 4 illustrent une position intermédiaire PI du porte-fusible 1 située entre la position dite de contact fermé PON à la position dite de contact ouvert POFF. Lorsque la position dite de contact ouvert POFF est atteinte par le porte-fusible 1 comme le montrent les figures 5 et 6, la portion de verrouillage 7 ne peut plus être déplacée grâce aux moyens de blocage et ainsi le porte-fusible 1 ne peut pas être retiré de la base 8 et l'organe de verrouillage 5 se retrouve dans la position verrouillée PV. On évite ainsi que le porte-fusible 1 passe de façon involontaire dans une position dite démontée PD, dans laquelle ledit au moins un porte-fusible 1 est démonté de ladite base 8, comme l'illustrent les figures 9 à 10.

De préférence, le porte-fusible 1 est mobile relativement à la base 8 selon la première direction D1.

A cet effet, le porte-fusible 1 et la base 8 sont préférentiellement reliés entre eux par au moins une liaison glissière 31 qui est visible à la figure 7, par exemple quatre liaisons glissières 31, pour être mobiles l'un relativement à l'autre entre la position dite de contact fermé PON et la position dite de contact ouvert POFF.

De préférence et comme l'illustrent les figures 5 à 8, dans ladite position dite de contact ouvert POFF du porte-fusible 1, l'organe de verrouillage 5 est mobile sous l'effet de l'actionnement de la manette 6 de la position verrouillée PV de l'organe de verrouillage 5 (figures 5 et 6) dans laquelle les premiers et deuxièmes moyens de guidages sont assemblés vers une position déverrouillée PDV de l'organe de verrouillage 5 (figures 7 et 8) dans laquelle les premiers et deuxièmes moyens de guidages sont désassemblés de sorte à autoriser le retrait du porte-fusible 1 de la base 8.

Avantageusement, cette configuration permet, lorsque la manette 6 est actionnée par un utilisateur, de déplacer l'organe de verrouillage 5 de la position verrouillée PV vers la position déverrouillée PDV et donc d'autoriser le retrait volontaire du porte-fusible 1 de la base 8. Autrement dit, l'on permet ainsi le passage de la position dite de contact ouvert POFF vers la position dite démontée PD illustrée aux figures 9 et 10, à la suite d'une action volontaire de l'utilisateur.

De préférence et comme l'illustrent les figures 7 et 8, ledit organe de verrouillage 5 est relié mécaniquement au couvercle 2 et est agencé pour être inclinable dans une position inclinée P2 sous l'effet de l'actionnement de la manette 6 dans un sens d'actionnement S1, de préférence inverse aux aiguilles d'une montre, d'un angle d'inclinaison relativement à une position de repos P1, dans laquelle l'organe de verrouillage 5 est sensiblement saillant du couvercle 2 selon une deuxième direction D2 sensiblement perpendiculaire à la face de réception 4.

Avantageusement, cette configuration permet d'incliner l'organe de verrouillage 5 lorsque la manette 6 est actionnée dans le sens d'actionnement S1. Cette configuration est particulièrement ergonomique car l'utilisateur peut actionner la manette 6 avec son pouce ou son index pour faire passer l'organe de verrouillage 5 de la position verrouillée PV vers la position déverrouillée PDV.

Le sens d'actionnement S1 peut être dans le sens des aiguilles d'une montre comme dans l'exemple non limitatif illustré ou inverse aux aiguilles d'une montre.

De préférence et comme l'illustrent les figures, les deuxièmes moyens de guidage comportent une patte saillante 10 et les premiers moyens de guidage comportent un organe de guidage longitudinale 11 dans lequel la patte saillante 10 est apte à être insérée et à coulisser.

De préférence et comme le représentent les figures 1 à 6, ledit organe de guidage longitudinale 11 est monté coulissant relativement à ladite patte saillante 10 selon la première direction D1 entre la position dite de contact fermé PON et la position dite de contact ouvert POFF.

De préférence et comme le montrent les figures 5 et 6, dans ladite position dite de contact ouvert POFF du porte-fusible 1 et dans la position verrouillée PV de l'organe de verrouillage 5, l'organe de verrouillage 5 est dans la position de repos P1 et la patte saillante 10 est insérée dans l'organe de guidage longitudinale 11.

De préférence et comme le montrent les figures 5 et 6, dans ladite position dite de contact ouvert POFF du porte-fusible 1 et dans la position déverrouillée PDV de l'organe de verrouillage 5, l'organe de verrouillage 5 est dans la position inclinée P2 et la patte saillante 10 est hors de l'organe de guidage longitudinale 11.

Préférentiellement et comme l'illustrent les figures 13 et 14, ladite portion de verrouillage 7 comprend une première extrémité 12 surmontée par ladite manette 6 et une deuxième extrémité libre 13 située à l'opposé de la première extrémité 12, ledit organe de guidage longitudinal 11 s'étendant longitudinalement entre la première extrémité 12 et la deuxième extrémité libre 13.

Préférentiellement et comme l'illustrent les figures 5 et 6, les moyens de blocage comportent une butée 14 et une face d'arrêt 10a, l'organe de guidage longitudinal 11 comprend la butée 14 qui est disposée du côté de la deuxième extrémité libre 13, la patte saillante 10 comprend la face d'arrêt 10a, de sorte que dans ladite position dite de contact ouvert POFF, la face d'arrêt 10a est disposée contre la butée 14 de manière à empêcher le retrait du porte-fusible 1 de la base 8 dans la position verrouillée PV de l'organe de verrouillage 5.

Selon l'invention et comme l'illustrent notamment les figures 13 et 14, ledit organe de verrouillage 5 est relié mécaniquement au couvercle 2 par deux portions de liaison 15 saillantes de la face de réception 4, les deux portions de liaison 15 étant dans un matériau déformable.

Avantageusement, ces deux portions de liaison 15 permettent l'inclinaison de l'organe de verrouillage 5 entre la position verrouillée PV et la position déverrouillée PDV par déformation de matière.

Les portions de liaison 15 ont préférentiellement été dimensionnées par des efforts définis et validés par des simulations de contraintes des tests de traction. Les efforts pris en compte dans les calculs et les tests physiques sont : l'effort maximum utilisateur et l'effort d'actionnement de la manette 6. Les résultats vont au-delà des attentes et rendent la solution très robuste. La forme a été validée par analyse rhéologique qui assure la réalisation dans un moule d'injection.

Les portions de liaison 15 sont dirigées selon la première direction D1.

Les portions de liaison 15 présentent de préférence chacune une zone avec un amincissement de matière 28 conférant la déformabilité, comme l'illustrent notamment les figures 13 et 14.

Les portions de liaison 15 forment une charnière comprenant un axe de rotation. Ledit organe de verrouillage 5 peut avantageusement pivoter selon cet axe de rotation lorsque la manette 6 est actionnée et que le porte-fusible 1 est dans ladite position dite de contact ouvert POFF.

Préférentiellement et comme l'illustrent notamment les figures 11 et 12, la patte saillante 10 comprend une rampe d'insertion 16 et la deuxième extrémité libre 13 comprend un bord biseauté 17 de forme complémentaire à la rampe d'insertion 16.

Avantageusement, cette configuration permet de faciliter l'assemblage des premiers et deuxièmes moyens de guidage lors de la mise en place du porte-fusible 1 dans une position d'insertion PINS comme l'illustrent les figures 11 et 12, c'est-à-dire l'insertion de la patte saillante 10 dans l'organe de guidage longitudinale 11. Autrement dit le passage du porte-fusible 1 dans la position dite démontée PD vers la position dite de contact ouvert POFF avec un organe de verrouillage 5 dans la position verrouillé PV est facilité.

En effet, le bord biseauté 17 est disposé sensiblement en face de la rampe d'insertion 16 dans la position d'insertion PINS. Ainsi au moment de l'insertion du porte-fusible 1 dans la base 8, le bord biseauté 17 glisse sur la rampe d'insertion 16 puis la patte saillante 10 est insérée dans l'organe de guidage longitudinal 11.

De préférence, la rampe d'insertion 16 est située sur la partie supérieure de la patte saillante 10 à l'opposé de la face d'arrêt 10a et consiste par exemple en un chanfrein.

La patte saillante 10 peut comprendre en partie inférieure c'est-à-dire au niveau de la face d'arrêt 10a qui est destinée à reposer contre la butée 14, une pente 24. Cette pente 24 permet d'éviter un déverrouillage inopiné dans la position verrouillée PV de l'organe de verrouillage 5 comme le montre la figure 6.

De préférence et comme l'illustrent les figures 17 et 18, ledit appareillage électrique de coupure du type sectionneur à fusible NH comprend un capuchon 18 monté amovible de la manette 6 et qui est agencé pour revêtir ladite manette 6.

Avantageusement, le capuchon 18 permet de personnaliser la manette 6. Le capuchon 18 est essentiellement esthétique. Par exemple, il peut être proposé en plusieurs coloris. L'appareillage électrique de coupure peut fonctionner avec et sans capuchon 18.

De préférence, le capuchon 18 comprend un marquage 29 représentatif du sens d'actionnement S1.

Par exemple, le marquage 29 peut comprendre un ou plusieurs symboles, comme de préférence une flèche orientée dans le sens d'actionnement S1.

Avantageusement, le marquage 29 permet à l'utilisateur de comprendre dans quel sens il doit actionner la manette 6.

De préférence, le capuchon 18 comprend deux pattes d'assemblage 30 pour permettre l'assemblage de manière amovible avec la manette 6. Les deux pattes d'assemblage 30 sont de préférence dans un matériau déformable.

De préférence, le couvercle 2 comprend une première extrémité supérieure 20, ledit organe de verrouillage 5 est situé à la première extrémité supérieure 20. En outre, la base 8 comprend une deuxième extrémité supérieure 21 et ladite patte saillante 10 est située à la deuxième extrémité supérieure 21.

De préférence, la base 8 comprend une paroi de montage 22, la paroi de montage 22 étant sensiblement perpendiculaire au fond 19 selon la première direction D1, et la patte saillante 10 est montée sensiblement perpendiculairement à la paroi de montage 22.

De préférence et comme l'illustrent les figures, ledit organe de guidage longitudinal 11 comprend une fente 23 dans laquelle la patte saillante 10 est apte à coulisser. La fente 23 est allongée selon la première direction D1 et présente une forme rectangulaire.

Ledit organe de guidage longitudinal 11 peut de manière analogue à la fente 23 comprendre de manière alternative une rainure ou similaire.

La patte saillante 10 peut être remplacée par un rail ou une nervure dans un exemple non illustré.

De préférence, la manette 6 de l'organe de verrouillage 5 est saillante de la face avant 3. De manière alternative, la manette 6 de l'organe de verrouillage 5 est rentrante ou affleurante.

Le couvercle 2 comprend une fenêtre 25 de laquelle la manette 6 de l'organe de verrouillage 5 est saillante du côté de la face avant 3 et dans laquelle la manette 6 est mobile entre la position verrouillée PV et la position déverrouillée PDV.

De préférence, la fenêtre 25 comprend une butée d'arrêt 26 qui limite l'amplitude du mouvement de déverrouillage de l'organe de verrouillage 5 pour éviter de casser les portions de liaison 15.

L'appareillage électrique de coupure comprend une poignée 27 agencée pour déplacer le porte-fusible 1 relativement à la base 8 entre la position dite de contact fermé PON et la position dite de contact ouvert POFF et entre la position dite de contact ouvert POFF et la position dite démontée PD.

De préférence, le plan milieu des deux portions de liaison 15 et le plan milieu de la deuxième extrémité 13 qui comprend la butée 14 sont décalés pour contraindre le système à rester fermé. Cette disposition présente l'intérêt que si l'utilisateur force l'organe de verrouillage 5, celui-ci restera verrouillé. Ce décalage est de préférence de quelques dixièmes de millimètres.

De préférence, l'appareillage électrique de coupure est un sectionneur à fusible NH.

Le sectionneur à fusible NH peut être unipolaire et comprendre un pôle ou être tripolaire et comprendre trois pôles.

Dans le cas d'un sectionneur à fusible tripolaire, ce dernier comprend un seul porte-fusible 1 portant trois fusibles.

Dans le cas d'un sectionneur à fusible unipolaire, ce dernier comprend trois porte-fusibles 1 portant chacun un fusible.

De préférence, dans le cas d'un sectionneur à fusible tripolaire ou unipolaire comprenant trois fusibles, les trois fusibles sont alignés selon une troisième direction verticale D3.

Le sectionneur à fusible tripolaire ou unipolaire peut être de type NH00, c'est-à-dire présenter une taille 00.

Le sectionneur à fusible tripolaire ou unipolaire peut être de type NH1 ou NH2 ou NH3, c'est-à-dire présenter une taille 01, 02 ou 03.

Avantageusement, la solution selon l'invention peut s'adapter à toute la gamme de sectionneurs à fusible décrite précédemment.

## Revendications

1. Appareillage électrique de coupure du type sectionneur à fusible NH comprenant au moins :
- un porte-fusible (1) comprenant un couvercle (2) comportant une face avant (3) et une face de réception (4) agencée pour recevoir au moins un fusible,
- un organe de verrouillage (5) comprenant une manette (6) et une portion de verrouillage (7), la manette (6) débouchant sur la face avant (3) et la portion de verrouillage (7) étant saillante de la face de réception (4),
- une base (8) comprenant au moins une zone d'accueil (9) agencée pour recevoir au moins en partie ledit au moins un porte-fusible (1) et comprenant un fond (19),
le porte-fusible (1) étant mobile relativement à la base (8) selon :
une position dite de contact fermé (PON), dans laquelle ledit au moins un porte-fusible (1) est reçu dans ladite zone d'accueil (9),
une position dite de contact ouvert (POFF), dans laquelle ledit au moins un porte-fusible (1) est disposé au-dessus de ladite zone d'accueil (9),
- la portion de verrouillage (7) comprend des premiers moyens de guidage et la base (8) comprend des deuxièmes moyens de guidage agencés pour coopérer avec les premiers moyens de guidage,
- la portion de verrouillage (7) est montée mobile en translation relativement à ladite base (8) par les premiers et deuxièmes moyens de guidage entre la position dite de contact fermé (PON) et la position dite de contact ouvert (POFF) selon une première direction (D1) sensiblement perpendiculaire au fond (19), et
- les premiers moyens de guidage et/ou les deuxièmes moyens de guidage comportent des moyens de blocage agencés pour stopper le mouvement de translation de la portion de verrouillage (7) relativement à la base (8) par l'intermédiaire des premiers et deuxièmes moyens de guidage dans la position dite de contact ouvert (POFF) de sorte à empêcher le retrait du porte-fusible (1) de la base (8) dans une position verrouillée (PV) de l'organe de verrouillage (5),
**caractérisé en ce que** ledit organe de verrouillage (5) est relié mécaniquement au couvercle (2) par deux portions de liaison (15) saillantes de la face de réception (4), les deux portions de liaison (15) étant dans un matériau déformable.

2. Appareillage électrique de coupure du type sectionneur à fusible NH selon la revendication 1, **caractérisé en ce que** dans ladite position dite de contact ouvert (POFF) du porte-fusible (1), l'organe de verrouillage (5) est mobile sous l'effet de l'actionnement de la manette (6) de la position verrouillée (PV) de l'organe de verrouillage (5) dans laquelle les premiers et deuxièmes moyens de guidage sont assemblés vers une position déverrouillée (PDV) de l'organe de verrouillage (5) dans laquelle les premiers et deuxièmes moyens de guidage sont désassemblés de sorte à autoriser le retrait du porte-fusible (1) de la base (8).

3. Appareillage électrique de coupure du type sectionneur à fusible NH selon la revendication 2, **caractérisé en ce que** ledit organe de verrouillage (5) est relié mécaniquement au couvercle (2) et est agencé pour être inclinable dans une position inclinée (P2) sous l'effet de l'actionnement de la manette (6) dans un sens d'actionnement (S1), de préférence inverse aux aiguilles d'une montre, d'un angle d'inclinaison relativement à une position de repos (P1), dans laquelle l'organe de verrouillage (5) est sensiblement saillant du couvercle (2) selon une deuxième direction (D2) sensiblement perpendiculaire à la face de réception (4).

4. Appareillage électrique de coupure du type sectionneur à fusible NH selon l'une quelconque des revendications 1 à 3, **caractérisé en ce que** les deuxièmes moyens de guidage comportent une patte saillante (10) et les premiers moyens de guidage comportent un organe de guidage longitudinale (11) dans lequel la patte saillante (10) est apte à être insérée et à coulisser.

5. Appareillage électrique de coupure du type sectionneur à fusible NH selon la revendication 4, **caractérisé en ce que** ledit organe de guidage longitudinale (11) est monté coulissant relativement à ladite patte saillante (10) selon la première direction (D1) entre la position dite de contact fermé (PON) et la position dite de contact ouvert (POFF).

6. Appareillage électrique de coupure du type sectionneur à fusible NH selon l'une quelconque des revendications 3 et 4, **caractérisé en ce que** dans ladite position dite de contact ouvert (POFF) du porte-fusible (1) et dans la position verrouillée (PV) de l'organe de verrouillage (5), l'organe de verrouillage (5) est dans la position de repos (P1) et la patte saillante (10) est insérée dans l'organe de guidage longitudinale (11).

7. Appareillage électrique de coupure du type sectionneur à fusible NH selon les revendications 3 et 4, **caractérisé en ce que** dans ladite position dite de contact ouvert (POFF) du porte-fusible (1) et dans la position déverrouillée (PDV) de l'organe de verrouillage (5), l'organe de verrouillage (5) est dans la position inclinée (P2) et la patte saillante (10) est hors de l'organe de guidage longitudinale (11).

8. Appareillage électrique de coupure du type sectionneur à fusible NH selon l'une quelconque des revendications 1 à 7, **caractérisé en ce que** ladite portion de verrouillage (7) comprend une première extrémité (12) surmontée par ladite manette (6) et une deuxième extrémité libre (13) située à l'opposé de la première extrémité (12), ledit organe de guidage longitudinal (11) s'étendant longitudinalement entre la première extrémité (12) et la deuxième extrémité libre (13).

9. Appareillage électrique de coupure du type sectionneur à fusible NH selon les revendications 4 et 8, **caractérisé en ce que** les moyens de blocage comportent une butée (14) et une face d'arrêt (10a), l'organe de guidage longitudinal (11) comprend la butée (14) qui est disposée du côté de la deuxième extrémité libre (13), la patte saillante (10) comprend la face d'arrêt (10a), de sorte que dans ladite position dite de contact ouvert (POFF), la face d'arrêt (10a) est disposée contre la butée (14) de manière à empêcher le retrait du porte-fusible (1) de la base (8) dans la position verrouillée (PV) de l'organe de verrouillage (5).

10. Appareillage électrique de coupure du type sectionneur à fusible NH selon l'une quelconque des revendications 4 à 9, **caractérisé en ce que** la patte saillante (10) comprend une rampe d'insertion (16) et **en ce que** la deuxième extrémité libre (13) comprend un bord biseauté (17) de forme complémentaire à la rampe d'insertion (16).

11. Appareillage électrique de coupure du type sectionneur à fusible NH selon l'une quelconque des revendications 1 à 10, **caractérisé en ce qu'**il comprend un capuchon (18) monté amovible de la manette (6) et qui est agencé pour revêtir ladite manette (6).

12. Appareillage électrique de coupure du type sectionneur à fusible NH selon les revendications 3 et 11, **caractérisé en ce que** le capuchon (18) comprend un marquage (29) représentatif du sens d'actionnement (S1).

## Patentansprüche

1. Elektrisches Schaltgerät vom Typ Trennschalter mit NH-Sicherung, umfassend mindestens:
- einen Sicherungshalter (1), der einen Deckel (2) umfasst, der eine Vorderseite (3) und eine zum Aufnehmen mindestens einer Sicherung ausgebildete Aufnahmeseite (4) aufweist,
- ein Verriegelungsorgan (5), das einen Griff (6) und einen Verriegelungsabschnitt (7) umfasst, wobei der Griff (6) an der Vorderseite (3) mündet und wobei der Verriegelungsabschnitt (7) von der Aufnahmeseite (4) absteht,
- eine Basis (8), die mindestens einen Aufnahmebereich (9) umfasst, der dazu ausgebildet ist, den mindestens einen Sicherungshalter (1) mindestens teilweise aufzunehmen, und einen Boden (19) umfasst,
wobei der Sicherungshalter (1) relativ zu der Basis (8) beweglich ist gemäß:
einer sogenannten Kontakt-geschlossen-Stellung (PON), in welcher der mindestens eine Sicherungshalter (1) in dem Aufnahmebereich (9) aufgenommen ist,
einer sogenannten Kontakt-offen-Stellung (POFF), in welcher der mindestens eine Sicherungshalter (1) über dem Aufnahmebereich (9) angeordnet ist,
- der Verriegelungsabschnitt (7) umfasst erste Führungsmittel und die Basis (8) umfasst zweite Führungsmittel, die dazu ausgebildet sind, mit den ersten Führungsmitteln zusammenzuwirken;
- der Verriegelungsabschnitt (7) ist relativ zu der Basis (8) durch die ersten und zweiten Führungsmittel zwischen der sogenannten Kontakt-geschlossen-Stellung (PON) und der sogenannten Kontakt-offen-Stellung (POFF) gemäß einer ersten Richtung (D1), die im Wesentlichen senkrecht zu dem Boden (19) verläuft, translatorisch beweglich montiert, und
- die ersten Führungsmittel und/oder die zweiten Führungsmittel umfassen Blockiermittel, die dazu ausgebildet sind, die Translationsbewegung des Verriegelungsabschnitts (7) relativ zu der Basis (8) über die ersten und zweiten Führungsmittel in der sogenannten Kontakt-offen-Stellung (POFF) zu stoppen, so dass das Abziehen des Sicherungshalters (1) von der Basis (8) in einer verriegelten Stellung (PV) des Verriegelungsorgans (5) verhindert wird,
**dadurch gekennzeichnet, dass** das Verriegelungsorgan (5) mit dem Deckel (2) durch zwei von der Aufnahmeseite (4) abstehende Verbindungsabschnitte (15) mechanisch verbunden ist, wobei die beiden Verbindungsabschnitte (15) aus einem verformbaren Material sind.

2. Elektrisches Schaltgerät vom Typ Trennschalter mit NH-Sicherung nach Anspruch 1, **dadurch gekennzeichnet, dass** in der sogenannten Kontakt-offen-Stellung (POFF) des Sicherungshalters (1) das Verriegelungsorgan (5) unter der Wirkung der Betätigung des Griffs (6) aus der verriegelten Stellung (PV) des Verriegelungsorgans (5), in der die ersten und zweiten Führungsmittel zusammengefügt sind, in eine entriegelte Stellung (PDV) des Verriegelungsorgans (5), in der die ersten und zweiten Führungsmittel getrennt sind, beweglich ist, so dass das Abziehen des Sicherungshalters (1) von der Basis (8) zugelassen wird.

3. Elektrisches Schaltgerät vom Typ Trennschalter mit NH-Sicherung nach Anspruch 2, **dadurch gekennzeichnet, dass** das Verriegelungsorgan (5) mit dem Deckel (2) mechanisch verbunden ist und so ausgebildet ist, dass es unter der Wirkung der Betätigung des Griffs (6) in eine Betätigungsrichtung (S1), bevorzugt gegen den Uhrzeigersinn, um einen Neigungswinkel relativ zu einer Ruhestellung (P1), in der das Verriegelungsorgan (5) im Wesentlichen entlang einer zweiten Richtung (D2), die im Wesentlichen senkrecht zu der Aufnahmeseite (4) verläuft, von dem Deckel (2) absteht, in eine geneigte Stellung (P2) neigbar ist.

4. Elektrisches Schaltgerät vom Typ Trennschalter mit NH-Sicherung nach einem der Ansprüche 1 bis 3, **dadurch gekennzeichnet, dass** die zweiten Führungsmittel eine abstehende Lasche (10) aufweisen und die ersten Führungsmittel ein Längsführungsorgan (11) aufweisen, in das die abstehende Lasche (10) eingeführt und in dem sie verschoben werden kann.

5. Elektrisches Schaltgerät vom Typ Trennschalter mit NH-Sicherung nach Anspruch 4, **dadurch gekennzeichnet, dass** das Längsführungsorgan (11) relativ zu der abstehenden Lasche (10) entlang der ersten Richtung (D1) zwischen der sogenannten Kontakt-geschlossen-Stellung (PON) und der sogenannten Kontakt-offen-Stellung (POFF) verschiebbar montiert ist.

6. Elektrisches Schaltgerät vom Typ Trennschalter mit NH-Sicherung nach einem der Ansprüche 3 und 4, **dadurch gekennzeichnet, dass** in der sogenannten Kontakt-offen-Stellung (POFF) des Sicherungshalters (1) und in der verriegelten Stellung (PV) des Verriegelungsorgans (5) das Verriegelungsorgan (5) in der Ruhestellung (P1) ist und die abstehende Lasche (10) in das Längsführungsorgan (11) eingeführt ist.

7. Elektrisches Schaltgerät vom Typ Trennschalter mit NH-Sicherung nach den Ansprüchen 3 und 4, **dadurch gekennzeichnet, dass** in der sogenannten Kontakt-offen-Stellung (POFF) des Sicherungshalters (1) und in der entriegelten Stellung (PDV) des Verriegelungsorgans (5) das Verriegelungsorgan (5) in der geneigten Stellung (P2) ist und die abstehende Lasche (10) außerhalb des Längsführungsorgans (11) ist.

8. Elektrisches Schaltgerät vom Typ Trennschalter mit NH-Sicherung nach einem der Ansprüche 1 bis 7, **dadurch gekennzeichnet, dass** der Verriegelungsabschnitt (7) ein erstes Ende (12) umfasst, das von dem Griff (6) überragt wird, und ein freies zweites Ende (13), das entgegengesetzt zu dem ersten Ende (12) gelegen ist, wobei sich das Längsführungsorgan (11) längs zwischen dem ersten Ende (12) und dem freien zweiten Ende (13) erstreckt.

9. Elektrisches Schaltgerät vom Typ Trennschalter mit NH-Sicherung nach den Ansprüchen 4 und 8, **dadurch gekennzeichnet, dass** die Blockiermittel einen Anschlag (14) und eine Anschlagfläche (10a) aufweisen, das Längsführungsorgan (11) den Anschlag (14) umfasst, der auf der Seite des freien zweiten Endes (13) angeordnet ist, die abstehende Lasche (10) die Anschlagfläche (10a) umfasst, so dass in der sogenannten Kontakt-offen-Stellung (POFF) die Anschlagfläche (10a) so gegen den Anschlag (14) angeordnet ist, dass das Abziehen des Sicherungshalters (1) von der Basis (8) in der verriegelten Stellung (PV) des Verriegelungsorgans (5) verhindert wird.

10. Elektrisches Schaltgerät vom Typ Trennschalter mit NH-Sicherung nach einem der Ansprüche 4 bis 9, **dadurch gekennzeichnet, dass** die abstehende Lasche (10) eine Einführrampe (16) umfasst und dass das freie zweite Ende (13) einen abgeschrägten Rand (17) mit zu der Einführrampe (16) komplementärer Form umfasst.

11. Elektrisches Schaltgerät vom Typ Trennschalter mit NH-Sicherung nach einem der Ansprüche 1 bis 10, **dadurch gekennzeichnet, dass** es eine Kappe (18) umfasst, die von dem Griff (6) abnehmbar montiert ist und die dazu ausgebildet ist, den Griff (6) zu bedecken.

12. Elektrisches Schaltgerät vom Typ Trennschalter mit NH-Sicherung nach den Ansprüchen 3 und 11, **dadurch gekennzeichnet, dass** die Kappe (18) eine Markierung (29) umfasst, die für die Betätigungsrichtung (S1) repräsentativ ist.

## Claims

1. Electrical switchgear device of the NH fuse disconnector type comprising at least:
- a fuse holder (1) comprising a cover (2) having a front face (3) and a receiving face (4) arranged to receive at least one fuse,
- a locking member (5) comprising a releasing element (6) and a locking portion (7), the releasing element (6) emerging on the front face (3) and the locking portion (7) projecting from the receiving face (4),
- a base (8) comprising at least one receiving zone (9) arranged to receive at least in part said at least one fuse holder (1) and comprising a bottom (19),
the fuse holder (1) being able to move relative to the base (8) between:
a position referred to as closed contact position (PON), in which said at least one fuse holder (1) is received in said receiving zone (9),
a position referred to as open contact position (POFF), in which said at least one fuse holder (1) is disposed above said receiving zone (9),
- the locking portion (7) comprises first guide means and the base (8) comprises second guide means arranged to cooperate with the first guide means,
- the locking portion (7) is mounted so as to be able to move in translation relative to said base (8) via the first and second guide means between the position referred to as closed contact position (PON) and the position referred to as open contact position (POFF) in a first direction (D1) substantially perpendicular to the bottom (19), and
- the first guide means and/or the second guide means have blocking means arranged to stop the movement in translation of the locking portion (7) relative to the base (8) by way of the first and second guide means in the position referred to as open contact position (POFF) so as to prevent the removal of the fuse holder (1) from the base (8) in a locked position (PV) of the locking member (5),
**characterized in that** said locking member (5) is mechanically connected to the cover (2) by two connecting portions (15) projecting from the receiving face (4), the two connecting portions (15) being made of a deformable material.

2. Electrical switchgear device of the NH fuse disconnector type according to Claim 1, **characterized in that** in said position referred to as open contact position (POFF) of the fuse holder (1), the locking member (5) is able to move under the effect of the actuation of the releasing element (6) from the locked position (PV) of the locking member (5), in which the first and second guide means are assembled, to an unlocked position (PDV) of the locking member (5), in which the first and second guide means are disassembled, so as to allow removal of the fuse holder (1) from the base (8).

3. Electrical switchgear device of the NH fuse disconnector type according to Claim 2, **characterized in that** said locking member (5) is mechanically connected to the cover (2) and is arranged to be inclinable into an inclined position (P2) under the effect of the actuation of the releasing element (6) in a preferably anticlockwise actuation direction (S1) by an inclination angle relative to a rest position (P1), in which the locking member (5) projects from the cover (2) substantially in a second direction (D2) substantially perpendicular to the receiving face (4).

4. Electrical switchgear device of the NH fuse disconnector type according to any one of Claims 1 to 3, **characterized in that** the second guide means have a projecting lug (10) and the first guide means have a longitudinal guide member (11) in which the projecting lug (10) is able to be inserted and to slide.

5. Electrical switchgear device of the NH fuse disconnector type according to Claim 4, **characterized in that** said longitudinal guide member (11) is mounted so as to slide relative to said projecting lug (10) in the first direction (D1) between the position referred to as closed contact position (PON) and the position referred to as open contact position (POFF).

6. Electrical switchgear device of the NH fuse disconnector type according to either one of Claims 3 and 4, **characterized in that** in said position referred to as open contact position (POFF) of the fuse holder (1) and in the locked position (PV) of the locking member (5), the locking member (5) is in the rest position (P1) and the projecting lug (10) is inserted in the longitudinal guide member (11).

7. Electrical switchgear device of the NH fuse disconnector type according to Claims 3 and 4, **characterized in that** in said position referred to as open contact position (POFF) of the fuse holder (1) and in the unlocked position (PDV) of the locking member (5), the locking member (5) is in the inclined position (P2) and the projecting lug (10) is outside the longitudinal guide member (11).

8. Electrical switchgear device of the NH fuse disconnector type according to any one of Claims 1 to 7, **characterized in that** said locking portion (7) comprises a first end (12) surmounted by said releasing element (6) and a free second end (13) situated opposite the first end (12), said longitudinal guide member (11) extending longitudinally between the first end (12) and the free second end (13).

9. Electrical switchgear device of the NH fuse disconnector type according to Claims 4 and 8, **characterized in that** the blocking means have an abutment (14) and a stop face (10a), the longitudinal guide member (11) comprises the abutment (14), which is disposed on the side of the free second end (13), the projecting lug (10) comprises the stop face (10a), such that in said position referred to as open contact position (POFF), the stop face (10a) is disposed against the abutment (14) so as to prevent removal of the fuse holder (1) from the base (8) in the locked position (PV) of the locking member (5).

10. Electrical switchgear device of the NH fuse disconnector type according to any one of Claims 4 to 9, **characterized in that** the projecting lug (10) comprises an insertion ramp (16) and **in that** the free second end (13) comprises a bevelled edge (17) of complementary shape to the insertion ramp (16).

11. Electrical switchgear device of the NH fuse disconnector type according to any one of Claims 1 to 10, **characterized in that** it comprises a cap (18) mounted so as to be removable from the releasing element (6) and arranged to cover said releasing element (6).

12. Electrical switchgear device of the NH fuse disconnector type according to Claims 3 and 11, **characterized in that** the cap (18) comprises markings (29) representing the actuation direction (S1).
